# FASCICULE DE BREVET EUROPEEN

(11) **EP 1 687 520 B1**
(45) Date de publication et mention de la délivrance du brevet: **23.01.2008**
(21) Numéro de dépôt: 04805448.0
(22) Date de dépôt: 12.11.2004
(51) Int. Cl.: F02D 41/02

(54) **SYSTEME DE DESULFATATION D'UN PIEGE A NOX, POUR MOTEUR DE VEHICULE AUTOMOBILE**
SYSTEM ZUR ENTSCHWEFELUNG EINER NOX-FALLE FÜR EINEN KRAFTFAHRZEUGMOTOR
SYSTEM FOR DESULFATING A NOX-TRAP FOR A MOTOR VEHICLE ENGINE

(30) Priorité: 25.11.2003 FR 0313827
(43) Date de publication de la demande: 09.08.2006
(73) Titulaire: Peugeot Citroen Automobiles SA, 78140 Vélizy-Villacoublay (FR)
(72) Inventeur: COLIGNON, Christophe, F-92300 Levallois-Perret (FR)
(74) Mandataire: Habasque, Etienne J. Jean-François
(86) Numéro de dépôt international: PCT/FR2004/002908
(87) Numéro de publication internationale: WO 2005/064142

(56) Documents cités:
- EP-A- 0 892 158
- EP-A- 1 353 048
- DE-A- 10 142 669
- US-A- 5 778 666

## Description

La présente invention concerne un système de désulfatation d'un piège à NOx associé à des moyens formant catalyseur d'oxydation, et intégrés dans une ligne d'échappement d'un moteur de véhicule automobile.

Plus particulièrement, l'invention se rapporte à un tel système dans lequel le moteur est associé à des moyens à rampe commune d'alimentation en carburant des cylindres de ce moteur, adaptés, par modification de paramètres de contrôle du fonctionnement du moteur, pour faire basculer le moteur entre des fonctionnements en mélange pauvre et en mélange riche.

On sait en effet que pour traiter les émissions polluantes de façon réglementaire pour les véhicules à moteur Diesel notamment, différents types de fonctions sont nécessaires, à savoir une fonction d'oxydation pour le traitement du CO et des HC, une fonction de réduction des oxydes d'azote et une fonction de filtration associée à une fonction de combustion des particules.

L'un des moyens pour réduire les oxydes d'azote, est d'utiliser un piège à NOx.

L'imprégnation de ce piège contient alors des éléments de stockage, du baryum par exemple, sur lesquels les oxydes d'azote se fixent, sous forme de nitrates.

L'exposition du piège au SO₂ formé à partir du soufre contenu dans le carburant et l'huile de lubrification du moteur, engendre la formation de sulfates, par exemple de sulfate de baryum, qui sont des composés plus stables que les nitrates.

La régénération du piège à NOx convertit alors les oxydes d'azote, mais n'élimine pas les sulfates. Le piège se sature ainsi progressivement en sulfates, ce qui a pour effet de réduire les performances catalytiques du piège (conversion NOx, mais également CO et HC).

Il est donc nécessaire de désulfater régulièrement le piège afin d'éliminer les sulfates qui y sont stockés.

La désulfatation d'un piège à NOx ne peut se faire de façon efficace que dans des conditions bien précises de température et de composition de gaz.

Il faut en effet un milieu riche en réducteurs et donc un fonctionnement en mode riche du moteur et une température élevée, les sulfates étant des composés très stables thermodynamiquement. (Voir document US 5 778 666.)

Deux problèmes se posent alors pour l'obtention d'une désulfatation efficace.

D'une part, plus la température est élevée, plus la désorption est efficace, mais aussi plus le vieillissement du piège est accéléré, ce qui se traduit par une moindre efficacité catalytique.

Il est donc nécessaire de ne pas trop chauffer le piège afin de maintenir les performances de celui-ci sur la durée de vie du véhicule.

D'autre part, les sulfates se déstockent essentiellement sous forme de H₂S ou de SO₂, les autres composés comme le COS étant émis en quantité bien moins importante.

Les sulfates seront préférentiellement désorbés sous forme de H₂S (gaz mal odorant) lorsque le milieu est en déficit d'oxygène. C'est notamment le cas lorsque le moteur fonctionne en mélange riche.

Cependant, la formulation d'un piège à NOx peut contenir des éléments de stockage d'oxygène dit « OSC » qui libèrent de l'oxygène lorsque le milieu est pauvre en espèces oxydantes.

C'est ainsi que lorsque le moteur passe d'un fonctionnement en mode riche en mode pauvre, l'OSC libère de l'oxygène.

Malheureusement l'OSC n'est pas un réservoir infini d'oxygène et, au bout d'un certain temps, il est épuisé. C'est ainsi que lors d'une désulfatation, lorsque la température est suffisante pour pouvoir déstocker les sulfates, ceux-ci sont d'abord désorbés sous forme de SO₂, puis, lorsqu'il n'y a plus assez d'oxygène dans les gaz (réservoir OSC vide par exemple), sous forme de H₂S.

Le but de l'invention est donc de proposer un système qui permette de maintenir le piège à NOx dans une fenêtre thermique d'efficacité maximale, tout en minimisant le risque de vieillissement de l'imprégnation catalytique et en limitant au maximum les émissions gazeuses d'H₂S lors d'une désulfatation.

A cet effet, l'invention a pour objet un système de désulfatation d'un piège à NOx associé à des moyens formant catalyseur d'oxydation, et intégrés dans une ligne d'échappement d'un moteur Diesel de véhicule automobile, dans lequel le moteur est associé à des moyens à rampe commune d'alimentation en carburant des cylindres du moteur, adaptés, par modification de paramètres de contrôle du fonctionnement du moteur, pour faire basculer le moteur entre des fonctionnements en mélange pauvre et en mélange riche, caractérisé en ce que les moyens d'alimentation sont adaptés pour définir trois stratégies de pilotage du fonctionnement du moteur en mélange pauvre, la première dite stratégie normale correspondant à un fonctionnement normal du moteur, la deuxième dite stratégie de niveau 1, et la troisième dite stratégie de niveau 2, pour obtenir des niveaux thermiques différents dans la ligne d'échappement, le niveau thermique obtenu par application de la troisième stratégie de niveau 2 étant supérieur à celui obtenu par application de la deuxième stratégie de niveau 1, qui est lui-même supérieur à celui obtenu par application de la première stratégie normale, et en ce que les moyens d'alimentation sont raccordés à :
- des moyens de détection d'une requête de désulfatation pour piloter les moyens d'alimentation afin d'enclencher un fonctionnement du moteur selon la deuxième stratégie de niveau 1 ;
- des moyens de surveillance de l'état d'amorçage des moyens formant catalyseur pour enclencher la troisième stratégie de niveau 2 ;
- des moyens d'acquisition du niveau thermique dans la ligne d'échappement pour enclencher le fonctionnement en mélange riche du moteur lorsque ce niveau thermique dépasse une température d'objectif prédéterminée pendant une première période de temps prédéterminée ou pour couper la désulfatation si cette température n'a pas été atteinte avant l'expiration d'une seconde période de temps maximale prédéterminée ;
- des moyens de surveillance du fonctionnement en mélange riche du moteur pour :
   * piloter un fonctionnement du moteur en mélange pauvre selon la troisième stratégie de niveau 2 au bout d'une troisième période de temps prédéterminée ;
   * piloter un fonctionnement du moteur en mélange pauvre selon la troisième stratégie de niveau 2, si le niveau thermique dans la ligne d'échappement descend en-dessous d'un seuil de température basse prédéterminé pendant une quatrième période de temps ;
   * piloter un fonctionnement du moteur en mélange pauvre selon la deuxième stratégie de niveau 1 si le niveau thermique dans la ligne d'échappement dépasse un seuil de température haute prédéterminé pendant une cinquième période de temps ;
   * maintenir ce fonctionnement du moteur selon cette deuxième stratégie de niveau 1 pendant une sixième période de temps de forçage prédéterminé ou jusqu'au moment où le niveau thermique dans la ligne d'échappement est redescendu en-dessous du seuil de température haute moins un écart d'hystérésis pendant une septième période de temps ;
   * piloter un fonctionnement du moteur en mélange pauvre selon la première stratégie normale dans le cas où le niveau thermique dans la ligne d'échappement n'est pas redescendu en-dessous du seuil de température haute moins l'écart d'hystérésis au bout d'une huitième période de temps maximale de refroidissement, jusqu'à ce que le niveau thermique dans la ligne d'échappement soit redescendu sous ce seuil de température haute moins l'écart d'hystérésis pendant la septième période de temps ;
   * maintenir le fonctionnement du moteur en mode pauvre selon l'une des stratégies de niveau 2, de niveau 1 ou normale, telles que définies précédemment, pendant une neuvième période de temps ; et
   * à l'expiration de cette neuvième période de temps, si le niveau thermique dans la ligne d'échappement est compris entre la température d'objectif prédéterminée et le seuil de température haute, reboucler ce pilotage du moteur à partir d'un fonctionnement en mélange riche, jusqu'à détection d'une requête d'arrêt de désulfatation par des moyens de détection correspondants.

Suivant d'autres caractéristiques :
- les températures de seuil sont calibrables ;
- les périodes de temps sont calibrables ;
- il comporte des moyens d'émission de la requête de désulfatation et d'arrêt de celle-ci ;
- les moyens de surveillance de l'état d'amorçage des moyens formant catalyseur et d'acquisition de niveau thermique dans la ligne d'échappement, comprennent des capteurs de température ;
- les moyens d'alimentation sont adaptés pour prendre en compte le vieillissement du piège.

L'invention sera mieux comprise à la lecture de la description qui va suivre, donnée uniquement à titre d'exemple et faite en se référant aux dessins annexés, sur lesquels :
- la Fig.1 représente un schéma synoptique illustrant la structure générale d'un système selon l'invention ; et
- la Fig.2 représente un organigramme illustrant le fonctionnement de celui-ci.

On a en effet illustré sur la figure 1, un système de désulfatation d'un piège à NOx désigné par la référence générale 1 sur cette figure, associé à des moyens formant catalyseur d'oxydation, désignés par la référence générale 2, et intégrés dans une ligne d'échappement 3 d'un moteur Diesel de véhicule automobile.

Ce moteur est désigné par la référence générale 4 et est par exemple associé à un turbocompresseur dont la portion de turbine 5 est disposée dans la ligne d'échappement et dont la portion de compresseur 6 est disposée en amont du moteur.

Le moteur est associé à des moyens 7 à rampe commune d'alimentation en carburant des cylindres du moteur, adaptés, par modification des paramètres de contrôle du fonctionnement du moteur, pour faire basculer le moteur entre des fonctionnements à mélange pauvre et à mélange riche.

Ceci se fait alors de façon classique sous le contrôle d'un superviseur, désigné par la référence générale 8, à partir de stratégies de contrôle du fonctionnement en mélange pauvre et en mélange riche, désignées par les références générales 9 et 10 respectivement.

En fait, ces moyens d'alimentation et ce superviseur sont adaptés pour définir trois stratégies de pilotage du fonctionnement du moteur à mélange pauvre, la première 11 dite stratégie normale correspondant au fonctionnement normal du moteur, la deuxième, dite stratégie de niveau 1, 12, et la troisième, dite stratégie de niveau 2, 13.

Ceci permet alors par contrôle du fonctionnement du moteur, d'obtenir des niveaux thermiques différents dans la ligne d'échappement, le niveau thermique obtenu par application de la troisième stratégie de niveau 2, 13, étant supérieur à celui obtenu par application de la deuxième stratégie de niveau 1, 12, qui est lui-même supérieur à celui obtenu par application de la première stratégie normale 11.

Le superviseur 8 est également relié à des moyens d'émission d'une requête de désulfatation du piège à NOx ou d'arrêt de celle-ci, désignés par la référence générale 15 et à différents capteurs de température, par exemple 16, 17 et 18, répartis dans la ligne d'échappement pour acquérir des niveaux thermiques dans celle-ci, comme cela sera décrit plus en détail par la suite.

Le capteur de température 16 est adapté pour acquérir le niveau thermique dans la ligne d'échappement, tandis que les capteurs 17 et 18 placés de part et d'autre des moyens formant catalyseur, permettent de déterminer par exemple l'état d'amorçage de ceux-ci, de façon classique.

Le fonctionnement de ce système est illustré sur la figure 2 et débute par la réception par le superviseur 8 des moyens d'alimentation, d'une requête de désulfatation en 20.

A la détection de cette requête de désulfatation, les moyens d'alimentation 7,8 sont adaptés pour enclencher un fonctionnement du moteur selon la deuxième stratégie de niveau 1, en 21.

Le superviseur surveille alors l'état d'amorçage des moyens formant catalyseur en 22, pour enclencher dès que les moyens formant catalyseur sont activés, la troisième stratégie de niveau 2 en 23.

Puis, le superviseur surveille en 24, le niveau thermique dans la ligne d'échappement 3 du moteur pour enclencher le fonctionnement en mode riche du moteur, en 25, lorsque ce niveau thermique dépasse une température d'objectif prédéterminée pendant une première période de temps prédéterminée.

Par contre, ce superviseur 8 est également adapté pour couper la désulfatation en 24a, si cette température d'objectif n'a pas été atteinte avant l'expiration d'une seconde période de temps maximale prédéterminée.

Si le test en 24 est positif, le superviseur 8 est adapté pour surveiller le fonctionnement en mélange riche du moteur et détecter les conditions de passage de trois tests en 26, 27 et 28 respectivement.

En effet, à partir du fonctionnement en mélange riche du moteur, les moyens de surveillance du fonctionnement du moteur sont adaptés pour piloter un fonctionnement de ce moteur en mélange pauvre selon la stratégie de niveau 2 en 29, au bout d'une troisième période de temps prédéterminée à partir du test en 26, un fonctionnement du moteur en mélange pauvre selon la troisième stratégie de niveau 2 en 29, si le niveau thermique dans la ligne d'échappement descend en-dessous d'un seuil de température basse prédéterminé pendant une quatrième période de temps à partir du test en 28, ou un fonctionnement du moteur en mélange pauvre selon la deuxième stratégie de niveau 1 en 31, si le niveau thermique dans la ligne d'échappement dépasse un seuil de température haute prédéterminé pendant une cinquième période de temps, à partir du test en 27.

Le superviseur 8 maintient alors ce fonctionnement du moteur selon cette deuxième stratégie de niveau 1,en 31, pendant une sixième période de temps de forçage prédéterminée, en 32, ou jusqu'au moment où le niveau thermique dans la ligne d'échappement est redescendu, en 33, en-dessous du seuil de température haute moins un écart d'hystérésis, pendant une septième période de temps.

Si ce n'est pas le cas, le superviseur est adapté pour piloter un fonctionnement du moteur en mélange pauvre, en 34, selon la première stratégie normale dans le cas où le niveau thermique dans la ligne d'échappement n'est pas redescendu en-dessous du seuil de température haute moins un écart d'hystérésis au bout d'une huitième période de temps maximale de refroidissement, jusqu'à ce que le niveau thermique dans la ligne d'échappement soit redescendu sous ce seuil de température haute moins l'écart d'hystérésis pendant la septième période de temps, comme cela est illustré en 35.

Le superviseur maintient alors le fonctionnement du moteur en mode pauvre selon l'une des stratégies de niveau 2 en 29, de niveau 1 en 31 ou normal en 34, tels que définis précédemment, pendant une neuvième période de temps en 36 et à l'expiration de cette neuvième période de temps, si le niveau thermique dans la ligne d'échappement est compris entre la température d'objectif prédéterminée et le seuil de température haute, reboucle ce pilotage du moteur à partir d'un fonctionnement à mélange riche en 25, jusqu'à la détection d'une requête d'arrêt de désulfatation en 37, par le superviseur 8.

Dans ce cas, on déclenche le compteur de temps dès que l'on repasse en mode pauvre et c'est le temps cumulé passé en niveau 2 plus éventuellement en niveau 1 plus éventuellement en pauvre normal qui compte dans cette comparaison.

Bien entendu, les différentes températures de seuil et les périodes de temps mentionnées précédemment peuvent être calibrables.

Ainsi par exemple, les températures de seuil haute et basse, sont des sécurités qui, pour le seuil de température haute, permettent de ne pas trop vieillir le- piège thermiquement, ce vieillissement se traduisant par une baisse de l'efficacité des conversions des NOx, du CO et des HC, tandis que la température de seuil basse représente la température minimale en-dessous de laquelle le processus de désulfatation est trop lent.

Le phénomène de vieillissement du piège se traduisant par une baisse de l'activité catalytique de celui-ci, peut également être pris en compte en adaptant la richesse cible en mode riche de fonctionnement du moteur.

Par exemple, pour un piège neuf, on peut utiliser une richesse de 1,11 (λ=0,9) et on diminue progressivement la richesse au fur et à mesure que le piège vieillit.

Typiquement, cette richesse sera de 1,04 (λ=0,96), pour un piège ayant parcouru 100.000 kilomètres.

Par ailleurs, la durée de la désulfatation sera progressivement allongée.

Plusieurs solutions sont envisageables pour prendre en compte ce vieillissement, en fonction notamment du kilométrage, de la quantité de soufre calculée vue par le piège, de l'efficacité de conversion des NOx mesurée par des capteurs NOx placés en amont et en aval du piège, des niveaux thermiques vus par le piège et mesurés soit dans le piège, soit en aval du piège, etc..

Un tel contrôle du fonctionnement du moteur permet alors de maintenir le piège dans une fenêtre d'efficacité thermique maximale tout en limitant au maximum les émissions nuisibles et en adaptant les stratégies en fonction du vieillissement du piège.

Bien entendu, d'autres modes de réalisation peuvent être envisagés.

Ainsi par exemple, les moyens formant catalyseur d'oxydation et le piège à NOx peuvent être intégrés dans un seul et même élément notamment sur un même substrat.

Par ailleurs, un filtre à particules intégrant la fonction d'oxydation peut être envisagé.

De même, un piège à NOx intégrant une telle fonction d'oxydation peut également être envisagé, que celui-ci soit additivé ou non.

Cette fonction d'oxydation et/ou de piège à NOx peut être remplie par exemple par un additif mélangé au carburant.

## Revendications

1. Système de désulfatation d'un piège à NOx (1) associé à des moyens formant catalyseur d'oxydation (2), et intégrés dans une ligne d'échappement (3) d'un moteur Diesel (4) de véhicule automobile, dans lequel le moteur est associé à des moyens à rampe commune d'alimentation en carburant des cylindres du moteur, adaptés, par modification de paramètres de contrôle du fonctionnement du moteur, pour faire basculer le moteur entre des fonctionnements en mélange pauvre (9) et en mélange riche (10), **caractérisé en ce que** les moyens d'alimentation (7,8) sont adaptés pour définir trois stratégies de pilotage du fonctionnement du moteur en mélange pauvre (11,12,13), la première (11) dite stratégie normale correspondant à un fonctionnement normal du moteur, la deuxième (12) dite stratégie de niveau 1, et la troisième (13) dite stratégie de niveau 2, pour obtenir des niveaux thermiques différents dans la ligne d'échappement, le niveau thermique obtenu par application de la troisième stratégie de niveau 2 étant supérieur à celui obtenu par application de la deuxième stratégie de niveau 1, qui est lui-même supérieur à celui obtenu par application de la première stratégie normale, et **en ce que** les moyens d'alimentation (7) sont raccordés à :
- des moyens (8) de détection d'une requête de désulfatation pour piloter les moyens d'alimentation (7) afin d'enclencher un fonctionnement du moteur selon la deuxième stratégie de niveau 1 (en 21) ;
- des moyens (8,17,18) de surveillance de l'état d'amorçage des moyens formant catalyseur (2) pour enclencher la troisième stratégie de niveau 2 (en 23) ;
- des moyens (8,16) d'acquisition du niveau thermique dans la ligne d'échappement (3) pour enclencher le fonctionnement en mélange riche (en 25) du moteur lorsque ce niveau thermique dépasse une température d'objectif prédéterminée pendant une première période de temps prédéterminée ou pour couper (en 24a) la désulfatation si cette température n'a pas été atteinte avant l'expiration d'une seconde période de temps maximale prédéterminée ;
- des moyens (8) de surveillance du fonctionnement en mélange riche du moteur pour :
* piloter (en 29) un fonctionnement du moteur en mélange pauvre selon la troisième stratégie de niveau 2 au bout d'une troisième période de temps prédéterminée ;
* piloter (en 29) un fonctionnement du moteur en mélange pauvre selon la troisième stratégie de niveau 2, si le niveau thermique dans la ligne d'échappement descend en-dessous d'un seuil de température basse prédéterminé pendant une quatrième période de temps ;
* piloter (en 31) un fonctionnement du moteur en mélange pauvre selon la deuxième stratégie de niveau 1 si le niveau thermique dans la ligne d'échappement dépasse un seuil de température haute prédéterminé pendant une cinquième période de temps ;
* maintenir ce fonctionnement du moteur selon cette deuxième stratégie de niveau 1 pendant une sixième période de temps de forçage prédéterminé (en 32) ou jusqu'au moment où le niveau thermique dans la ligne d'échappement est redescendu en-dessous du seuil de température haute moins un écart d'hystérésis pendant une septième période de temps (en 33) ;
* piloter (en 34) un fonctionnement du moteur en mélange pauvre selon la première stratégie normale dans le cas où le niveau thermique dans la ligne d'échappement n'est pas redescendu en-dessous du seuil de température haute moins l'écart d'hystérésis au bout d'une huitième période de temps maximale de refroidissement, jusqu'à ce que le niveau thermique dans la ligne d'échappement soit redescendu sous ce seuil de température haute moins l'écart d'hystérésis pendant la septième période de temps ;
* maintenir (en 36) le fonctionnement du moteur en mode pauvre selon l'une des stratégies de niveau 2, de niveau 1 ou normale, telles que définies précédemment, pendant une neuvième période de temps ; et
^{*} à l'expiration de cette neuvième période de temps, si le niveau thermique dans la ligne d'échappement est compris entre la température d'objectif prédéterminée et le seuil de température haute, reboucler ce pilotage du moteur à partir d'un fonctionnement en mélange riche (en 25), jusqu'à détection (en 37) d'une requête d'arrêt de désulfatation par des moyens de détection correspondants (8).

2. Système selon la revendication 1, **caractérisé en ce que** les températures de seuil sont calibrables.

3. Système selon la revendication 1 ou 2, **caractérisé en ce que** les périodes de temps sont calibrables.

4. Système selon l'une quelconque des revendications précédentes, **caractérisé en ce qu'**il comporte des moyens (15) d'émission de la requête de désulfatation et d'arrêt de celle-ci.

5. Système selon l'une quelconque des revendications précédentes, **caractérisé en ce que** les moyens de surveillance de l'état d'amorçage des moyens formant catalyseur et d'acquisition de niveau thermique dans la ligne d'échappement, comprennent des capteurs de température (16,17,18).

6. Système selon l'une quelconque des revendications précédentes, **caractérisé en ce que** les moyens d'alimentation sont adaptés pour prendre en compte le vieillissement du piège.

## Claims

1. A system for desulphating an NOx trap (1) associated with means which form an oxidation catalyst (2) and which are integrated into an exhaust duct (3) of a Diesel engine (4) of an automotive vehicle, in which the engine is associated with common rail means for supplying fuel to the engine cylinders, and which are adapted by modifying the engine operation control parameters to cause the engine to swing between lean mixture operation (9) and rich mixture operation (10), **characterised in that** the supply means (7,8) are adapted to define three strategies (11,12,13) for controlling the lean mixture operation of the engine, the first strategy (11), known as normal strategy, corresponding to normal engine operation, the second strategy (12), known as level 1 strategy, and the third strategy (13), known as level 2 strategy, so as to obtain different thermal levels in the exhaust duct, the thermal level obtained by application of the third level 2 strategy being higher than that obtained by application of the second level 1 strategy which itself is higher than that obtained by application of the first normal strategy, and **in that** the supply means (7) are connected to:
- means (8) for detecting a desulphating request for controlling the supply means (7) so as to trigger an engine operation in accordance with the second level 1 strategy (at 21) ;
- means (8,17,18) for monitoring the starting condition of the catalyst-forming means (2) so as to trigger the third level 2 strategy (23);
- means (8,16) for acquiring the thermal level in the exhaust duct (3) so as to trigger the rich mixture operation (at 25) of the engine when this thermal level exceeds a predetermined target temperature during a first period of predetermined time or to cut off (at 24a) the desulphating if this temperature has not been reached before the expiry of the second period of predetermined maximum time;
- means (8) for monitoring the rich mixture operation of the engine so as to:
* control (at 29) a lean mixture operation of the engine in accordance with the third level 2 strategy at the end of a third predetermined period of time;
* to control (at 29) a lean mixture operation of the engine in accordance with the third level 2 strategy if the thermal level in the exhaust duct falls below a predetermined low temperature threshold during a fourth period of time;
* to control (at 31) a lean mixture operation of the engine in accordance with the second level 1 strategy if the thermal level in the exhaust duct exceeds a predetermined high temperature threshold during a fifth period of time;
* to maintain this engine operation in accordance with this second level 1 strategy during a predetermined sixth override period of time (at 32) or until the moment at which the thermal level in the exhaust duct has fallen back below the high temperature threshold less a hysteresis deviation during a seventh period of time (at 33);
* to control (at 34) a lean mixture operation of the engine in accordance with the first normal strategy, in the event that the thermal level in the exhaust duct has not fallen back below the high temperature threshold less the hysteresis deviation at the end of an eighth maximum cooling period of time, until this thermal level in the exhaust duct has fallen back below this high temperature threshold less the hysteresis deviation during the seventh period of time;
^{*} to maintain (at 36) the engine operation in lean mode in accordance with one of the level 2, level 1 or normal strategies, as defined above, during a ninth period of time, and
* at the expiration of this ninth period of time, if the thermal level in the exhaust duct is between the predetermined target temperature and the high threshold temperature, to reconnect this control operation of the engine starting from a rich-mixture operation (at 25) until the detection (at 37) of a request to stop desulphating by corresponding detection means (8).

2. A system according to claim 1, **characterised in that** the threshold temperatures can be calibrated.

3. A system according to claim 1 or 2, **characterised in that** the periods of time can be calibrated.

4. A system according to any one of the preceding claims, **characterised in that** it comprises means (15) for sending the request for desulphating and the stopping thereof.

5. A system according to any one of the preceding claims, **characterised in that** the means of monitoring the starting condition of the catalyst-forming means and acquiring the thermal level in the exhaust duct comprise temperature sensors (16,17,18).

6. A system according to any one of the preceding claims, **characterised in that** the supply means are adapted to take into account the ageing of the trap.

## Patentansprüche

1. System zur Entschwefelung einer NOx-Falle (1), verbunden mit einen Oxidationskatalysator (2) bildenden Mitteln und integriert in eine Auspuffleitung (3) des Dieselmotors (4) eines Kraftfahrzeugs, bei dem der Motor mit Mitteln mit einer gemeinsamen Rampe zur Kraftstoffzufuhr zu den Zylindern des Motors verbunden ist, welche durch Modifizierung von Steuerungsparametern für den Motorbetrieb dafür angepasst sind, den Motor zwischen dem Betrieb mit armem Gemisch (9) und dem Betrieb mit reichem Gemisch (10) hin und her zu schalten,
**dadurch gekennzeichnet,**
**dass** die Zufuhrmittel (7, 8) dafür angepasst sind, um drei Steuerstrategien des Motorbetriebs mit armem Gemisch (11, 12, 13) zu definieren, die erste (11), so genannte normale Strategie, die einem normalen Motorbetrieb entspricht, die zweite (12), so genannte Stufe-1-Strategie und die dritte (13), so genannte Stufe-2-Strategie, um verschiedene Wärmepegel in der Auspuffleitung zu erreichen, wobei der durch Anwendung der dritten, Stufe-2-Strategie erreichte Wärmepegel höher ist als der durch Anwendung der zweiten, Stufe-1-Strategie erreichte, welcher wiederum höher ist als der durch Anwendung der ersten, normalen Strategie erreichte, und **dadurch**, dass die Zufuhrmittel (7) an folgende Mittel angeschlossen sind:
• Mittel (8) zur Erkennung einer Entschwefelungsanforderung zur Steuerung der Zufuhrmittel (7), um einen Motorbetrieb gemäß der zweiten, Stufe-1-Strategie (bei 21) auszulösen;
• Mittel (8, 17, 18) zur Überwachung des Zündungszustands der einen Katalysator (2) bildenden Mittel, um die dritte, Stufe-2-Strategie (bei 23) auszulösen;
• Mittel (8, 16) zur Erfassung des Wärmepegels in der Auspuffleitung (3), um den Motorbetrieb mit reichem Gemisch (bei 25) auszulösen, wenn dieser Wärmepegel während eines vorgegebenen ersten Zeitraums eine vorgegebene Ziel-Temperatur übersteigt, oder um die Entschwefelung auszuschalten (bei 24a), wenn diese Temperatur vor Ablauf eines vorgegebenen zweiten Höchstzeitraums nicht erreicht worden ist;
• Mittel (8) zur Überwachung des Motorbetriebs mit reichem Gemisch zur:
- Steuerung (bei 29) eines Motorbetriebs mit armem Gemisch gemäß der dritten, Stufe-2-Strategie am Ende eines vorgegebenen dritten Zeitraums;
- Steuerung (bei 29) eines Motorbetriebs mit armem Gemisch gemäß der dritten, Stufe-2-Strategie, wenn der Wärmepegel in der Auspuffleitung während eines vierten Zeitraums eine vorgegebene niedrige Temperaturschwelle unterschreitet;
- Steuerung (bei 31) eines Motorbetriebs mit armem Gemisch gemäß der zweiten, Stufe-1-Strategie, wenn der Wärmepegel in der Auspuffleitung während eines fünften Zeitraums eine vorgegebene hohe Temperaturschwelle überschreitet;
- Aufrechterhaltung dieses Motorbetriebs gemäß der zweiten, Stufe-1-Strategie während eines vorgegebenen sechsten Steigerungszeitraums (bei 32) oder bis zu dem Augenblick, in dem der Wärmepegel in der Auspuffleitung während eines siebten Zeitraums die hohe Temperaturschwelle abzüglich einer Hystereseabweichung unterschreitet (bei 33);
- Steuerung (bei 34) eines Motorbetriebs mit armem Gemisch gemäß der ersten, normalen Strategie, falls der Wärmepegel in der Auspuffleitung nach Ablauf eines achten Höchstzeitraums der Abkühlung nicht wieder unter die hohe Temperaturschwelle abzüglich einer Hystereseabweichung abgesunken ist, bis der Wärmepegel in der Auspuffleitung während des siebten Zeitraums wieder unter diese hohe Temperaturschwelle abzüglich der Hystereseabweichung abgesunken ist;
- Aufrechterhaltung (bei 36) des Motorbetriebs im armen Modus gemäß einer der weiter oben definierten Strategien, d. h. der Stufe-2-Stufe-1- oder normalen Strategie, während eines neunten Zeitraums; und
- Zurückschleifen dieser Motorsteuerung von einem Betrieb mit reichem Gemisch (bei 25) nach Ablauf dieses neunten Zeitraums, wenn der Wärmepegel in der Auspuffleitung zwischen der vorgegebenen Ziel-Temperatur und der hohen Temperaturschwelle liegt, bis zur Erkennung (bei 37) einer Entschwefelungsstopp-Anforderung durch entsprechende Erkennungsmittel (S).

2. System nach Anspruch 1,
**dadurch gekennzeichnet,**
**dass** die Schwellentemperaturen kalibrierbar sind.

3. System nach Anspruch 1 oder 2,
**dadurch gekennzeichnet,**
**dass** die Zeiträume kalibrierbar sind.

4. System nach einem der vorangehenden Ansprüche,
**dadurch gekennzeichnet,**
**dass** es Mittel (15) für die Ausgabe der Entschwefelungs- und Entschwefelungsstopp-Anforderung umfasst.

5. System nach einem der vorangehenden Ansprüche,
**dadurch gekennzeichnet,**
**dass** die Mittel zur Überwachung des Zündungszustands der einen Katalysator (2) bildenden Mittel und zur Erfassung des Wärmepegels in der Auspuffleitung, Temperaturmessfühler (16, 17, 18) umfassen.

6. System nach einem der vorangehenden Ansprüche,
**dadurch gekennzeichnet,**
**dass** die Zufuhrmittel dafür angepasst sind, die Alterung der Falle zu berücksichtigen.
